# EUROPÄISCHE PATENTSCHRIFT

(11) **EP 4 229 253 B1**
(45) Veröffentlichungstag und Bekanntmachung des Hinweises auf die Patenterteilung: **11.03.2026**
(21) Anmeldenummer: 21794330.7
(22) Anmeldetag: 12.10.2021
(51) Int. Cl.: E04F 17/06, E04D 13/064, E03F 5/06

(54) **BAUPRODUKT UND VERFAHREN**
BUILDING PRODUCT AND METHOD
PRODUIT DE CONSTRUCTION ET PROCÉDÉ

(30) Priorität: 13.10.2020 DE 102020126838; 26.11.2020 DE 102020131363
(43) Veröffentlichungstag der Anmeldung: 23.08.2023
(73) Patentinhaber: ACO Ahlmann SE & Co. KG, 24782 Büdelsdorf (DE)
(72) Erfinder: DAU, Thomas, 24594 Mörel (DE); DEMCHUK, Vitaliy, 23564 Lübeck (DE); KRAUSE, Michael, 24159 Kiel (DE); WICHMANN, Thorsten, 24217 Schönberg (DE)
(74) Vertreter: Meissner Bolte Partnerschaft mbB
(86) Internationale Anmeldenummer: PCT/EP2021/078205
(87) Internationale Veröffentlichungsnummer: WO 2022/079042

(56) Entgegenhaltungen:
- EP-A2- 1 247 912
- DE-A1- 1 936 524
- DE-A1- 102010 006 407
- DE-A1- 2 124 561
- DE-U1- 9 421 060
- GB-A- 1 378 552
- GB-A- 2 348 913
- US-A1- 2007 256 379
- US-B1- 6 484 455

## Beschreibung

Die Erfindung betrifft einen Lichtschacht mit den Merkmalen des Oberbegriffs des Anspruchs 1. Ein derartiger Lichtschacht ist beispielsweise aus US 6 484 455 B1 bekannt. Die Erfindung betrifft ferner ein Verfahren zum Herstellen eines Lichtschachts.

Aus der eingangs genannten US 6 484 455 B1 ist ein Lichtschacht mit einer aus mehreren Kunststoffschichten bestehenden Wandstruktur bekannt. Die Wandstruktur besteht aus einer Außenschicht und einer Innenschicht, zwischen denen ein Schaumstoffkern ausgebildet ist. Die äußere und die innere Schicht bestehen aus Polyethylen hoher Dichte und der Schaumstoffkern aus linearem Polyethylen niedriger Dichte. Der Lichtschacht kann im Spritzgießverfahren hergestellt werden. Ein Lichtschacht gemäss dem Oberbegriff des Anspruchs 1 ist aus dem genannten Dokument bekannt.

EP 1 247 912 A2 beschreibt ein Bauprodukt, das eine Entwässerungsrinne für Entwässerungssystem für Flächen ist. Die bekannte Entwässerungsrinne ist aus Kunststoff hergestellt und weist eine geschlossenzellige Schaumstruktur auf, um die für derartige Entwässerungsrinnen erforderliche Dichtheit zu gewährleisten. Weitere Bauprodukte aus geschäumtem Kunststoff sind beispielsweise aus GB 1 378 552 A1 in der Form eines Lichtschachts sowie DE 1 936 524 A1 als Regenrinne bekannt. Um die Steifigkeit der Bauprodukte aus geschäumtem Kunststoff zu verbessern, wird die Wandstärke derartiger Produkte durch entsprechenden Materialeinsatz erhöht.

Der Erfindung liegt die Aufgabe zugrunde, einen Lichtschacht der eingangs genannten Art so zu verbessern, dass die Steifigkeit bzw. Knickfestigkeit der Wandstruktur bei möglichst geringem Materialeinsatz erhöht wird. Der Erfindung liegt ferner die Aufgabe zugrunde, ein Verfahren zum Herstellen eines Lichtschachts anzugeben.

Erfindungsgemäß wird die Aufgabe mit Blick auf den Lichtschacht durch den Gegenstand des Anspruchs 1 und mit Blick auf das Verfahren durch den Gegenstand des Anspruchs 8 gelöst.

Konkret wird die Aufgabe durch einen Lichtschacht mit einer Wandstruktur gelöst, die zumindest teilweise aus geschäumtem Kunststoffmaterial gebildet ist. Das Kunststoffmaterial weist eine Schaumstruktur und eine bezogen auf den Wandquerschnitt unterschiedliche Dichte auf.

Die Erfindung hat den Vorteil, dass die Steifigkeit bzw. Knickfestigkeit der Wandstruktur nicht ausschließlich durch Materialeinsatz, sondern durch eine gezielt eingesetzte Änderung der Dichte des Kunststoffmaterials erreicht wird. Mit anderen Worten wird die Dichte in den besonders stark belasteten Bereichen der Wandstruktur erhöht. Im Vergleich zum Stand der Technik können daher vergleichbare Steifigkeitswerte der Wandstruktur mit weniger Material erreicht werden. Durch die Erfindung ist es daher möglich, Lichtschächte mit geringem Materialeinsatz durch geschäumte Kunststoffmaterialien herzustellen, die bisher nur durch massive bzw. kompakte Materialien mit den erforderlichen Steifigkeits- bzw. Knickfestigkeitswerten herstellbar waren.

Dabei ist es möglich, dass die Wandstruktur über ihren gesamten Querschnitt eine Schaumstruktur aufweist, deren Dichte bereichsweise unterschiedlich ist. Es ist auch möglich, dass die Dichte des Kunststoffmaterials bereichsweise so hoch ist, dass keine Schaumstruktur, sondern eine kompakte Materialstruktur vorliegt. In diesem Fall weisen andere Bereiche der Wandstruktur die Schaumstruktur auf. Ein Beispiel hierfür sind Schichtstrukturen, bei denen eine Schicht die Schaumstruktur und eine andere Schicht eine kompakte Struktur bilden.

Bevorzugte Ausführungsform der Erfindung sind in den Unteransprüchen angegeben.

Erfindungsgemäß nimmt die Dichte ausgehend von einer Außenseite und/oder Innenseite der Wandstruktur zum Wandinneren hin ab. Dies hat den Vorteil, dass die Wandstruktur besonders gut stabilisiert ist. Diese Ausführungsform ist auf eine Wandstruktur anwendbar, die bezogen auf den Wandquerschnitt vollständig aus einer Schaumstruktur gebildet ist. In diesem Fall erstreckt sich die Schaumstruktur bis zur Außenseite und/oder Innenseite der Wandstruktur. Diese Ausführungsform ist auch auf eine Wandstruktur anwendbar, bei der bereichsweise eine kompakte oder massive Struktur und bereichsweise eine Schaumstruktur vorliegt. Die kompakte bzw. massive Struktur hat eine höhere Dichte als die Schaumstruktur, so das auch hier unterschiedliche Dichtebereiche vorliegen. Erfindungsgemäß ist das Kunststoffmaterial über den gesamten Wandquerschnitt dasselbe. Der Wandquerschnitt ist also monolithisch aufgebaut.

Erfindungsgemäß ist die Schaumstruktur wenigstens in einem bezogen auf die Außenseite und/oder Innenseite in Breitenrichtung weiter innen angeordneten Bereich der Wandstruktur ausgebildet. Dies hat den Vorteil, dass die Schaumstruktur generell bzw. der Bereich der Schaumstruktur mit der geringeren Dichte bezogen auf die Umgebung der Wandstruktur weiter innen angeordnet ist, sodass die Stabilität der Wandstruktur verbessert wird.

Das Kunststoffmaterial weist wenigstens eine Schicht auf. Diese Ausführungsform ist besonders für Anwendungen geeignet, bei denen das Kunststoffmaterial bereichsweise, d. h. in diesem Fall schichtweise als kompaktes oder massives Material ausgebildet ist, das an einen weiteren Bereich der Wandstruktur mit der Schaumstruktur angrenzt.

Erfindungsgemäß bildet das Kunststoffmaterial eine Deckschicht, insbesondere eine kompakte Deckschicht, an der Außenseite und/oder an der Innenseite der Wandstruktur bilden. Diese Ausführungsform ist besonders, aber nicht ausschließlich für Lichtschächte mit relativ dünnen Wänden geeignet. Man spricht in diesem Zusammenhang von Integralschäumen, die einen Kern aus Schaumzellen und einen zellfreien oder zellarmen Randbereich aufweisen, der auch als kompakte Deckschicht bezeichnet werden kann.

Wenn die Dicke der Schicht, insbesondere der Deckschicht, zumindest bereichsweise entlang der Wandstruktur konstant ist, können die Eigenschaften des Lichtschachts präzise und gezielt entlang der Wandstruktur eingestellt werden.

Es hat sich als vorteilhaft erwiesen, wenn bei Lichtschächten die Dicke der Deckschicht zumindest bereichsweise 0,5 mm bis 1,5 mm, insbesondere 0,5 mm bis 1,0 mm beträgt.

Die Schaumstruktur kann eine Dichte im Bereich von 0,5-1,0 kg/m³, insbesondere ca. 0,7 kg/m³ aufweisen.

Wenn die Wandstruktur Bereiche mit unterschiedlicher Wandstärke aufweist, kann der Lichtschacht lokal verstärkt werden. Beispielsweise ist es möglich, dass die Wandstruktur wenigstens einen Funktionsbereich aufweist, dessen Wandstärke größer als die Wandstärke eines anderen Bereichs ist.

Mit Blick auf das Verfahren wird die Aufgabe erfindungsgemäß durch ein Verfahren zum Herstellen eines erfindungsgemäßen Lichtschachtes gelöst. Bei dem Verfahren wird ein Kunststoffmaterial in einem Spritzgusswerkzeug aufgeschäumt und zur Ausbildung einer Schaumstruktur im Spritzgusswerkzeug abgekühlt. Ein Vorteil des erfindungsgemäßen Verfahrens besteht darin, dass die Wandstärke der Wandstruktur variiert werden kann, ohne dass dabei in Bereichen erhöhter Wandstärke das Material einsackt.

Generell gilt für die Erfindung sowie für die nachstehend beschriebenen Ausführungsbeispiele, dass PP-Kunststoff als Kunststoffmaterial verwendet wird. Andere aufschäumenbare Kunststoffe sind möglich.

Die Erfindung wird nachstehend anhand eines Ausführungsbeispiels unter Bezug auf die beigefügten schematischen Zeichnungen mit weiteren Einzelheiten näher erläutert.

In diesen zeigen
- Fig. 1: eine perspektivische Ansicht eines Lichtschachts nach einem erfindungsgemäßen Ausführungsbeispiel mit der im verbauten Zustand dem Haus zugewandten Seite;
- Fig. 2: eine perspektivische Ansicht des Lichtschachts gemäß Fig. 1 mit der im verbauten Zustand dem Haus abgewandten Seite und
- Fig. 3: einen Schnitt durch den Wandquerschnitt des Lichtschachts gemäß Fig. 1 zur Darstellung des aufgeschäumten Kunststoffes.

Der in den Figuren 1, 2 dargestellte Lichtschacht wird als Kellerlichtschacht verbaut und schützt den Keller vor steigendem Grundwasser und Rückstau. Gleichzeitig ermöglicht der Lichtschacht einen guten Lichteinfall in die hinter dem Kellerfenster liegenden Kellerräume. Das Besondere an diesem Lichtschacht besteht darin, dass dieser eine Wandstruktur 10 aus einem geschäumtem Kunststoffmaterial aufweist, wobei die Dichte des Kunststoffmaterials bereichsweise unterschiedlich ist. Der Dichteverlauf bzw. Dichteunterschied der Wandstruktur 10 ist in Fig. 3 dargestellt. Fig. 3 zeigt einen Querschnitt der Wandstruktur 10 gemäß Fig. 1 bzw. Fig. 2. Die Ränder des Querschnitts gemäß Fig. 3 entsprechen der Außenseite 11 bzw. der Innenseite 12 der Wandstruktur 10, wie in den Figuren 1, 2 dargestellt.

Aus Fig. 3 ist gut ersichtlich, dass das Kunststoffmaterial eine Schaumstruktur und eine bezogen auf den Wandquerschnitt der Wandstruktur 10 unterschiedliche Dichte aufweist. Konkret ist die Dichte des Kunststoffmaterials in den Randbereichen bzw. Randschichten höher als die Dichte im Inneren der Wandstruktur. Im Inneren der Wandstruktur sind gut die Zellen bzw. Poren der Schaumstruktur erkennbar. Die Randbereiche weisen keine Zellen bzw. Poren bzw. keine sichtbaren Zellen/Poren auf und können als kompakte bzw. massive Materialbereiche im Vergleich zur dem inneren Bereich angesehen werden. Die Randbereiche bilden sozusagen eine Haut, die den inneren Zellbereich auf beiden Seiten umschließt. Die Randbereiche können auch als Deckschichten bezeichnet werden. Fig. 3 ist ein Beispiel dafür, dass das Kunststoffmaterial bzw. die Wandstruktur 10 als Integralschaum ausgebildet ist. Der Integralschaum weist in diesem Fall eine Sandwichstruktur auf, bei der auf beiden Seiten, d. h. auf der in Fig. 1 gezeigten Außenseite 11 und Innenseite 12 jeweils eine Deckschicht ausgebildet ist.

In Fig. 3 ist auch ersichtlich, dass die Dichte des Kunststoffmaterials ausgehend von der Außenseite 11 und von der Innenseite 12 der Wandstruktur 10 zum Wandinneren, also zum Kern hin abnimmt. Die Porosität steigt also zum Kern hin an. Dies gilt einerseits für den Wandquerschnitt als Ganzes gesehen. Dann ist nämlich die Dichte der Randbereiche aufgrund der kompakten Ausbildung des Kunststoffmaterials höher als die Dichte des Schaumkerns. Andererseits gilt dies auch für den Schaumkern als solches. Wie in Fig. 3 zu erkennen, nimmt die Zellgröße des Schaumkerns von außen nach innen zu, also die im Bereich der Mittellinie angeordneten Zellen sind größer als die näher an den Randbereichen angeordneten Zellen. Damit geht eine Abnahme der Dichte von außen nach innen auch im Bereich des Schaumkerns einher.

Bei der Ausbildung des Kunststoffmaterials als Integralschaum sind die Bereiche mit den unterschiedlichen dichten als unterschiedliche Schichten gut erkennbar (Fig. 3).

In Fig. 3 ist weiterhin zu erkennen, dass die Deckschichten entlang der Wandstruktur 10 im Wesentlichen konstant sind. Die bevorzugten numerischen Bereiche der Deckschicht betragen zumindest bereichsweise 0,5 mm bis 1,5 mm, insbesondere 0,5 mm bis 1,0 mm. Die Dichte der Schaumstruktur im Inneren der Wandstruktur 10 beträgt von 0,5-1,0 kg/m³, insbesondere 0,7 kg/m³. Im Vergleich dazu beträgt die Rohdichte des kompakten Kunststoffmaterials in den Randbereichen ca. 1,2 kg/m³. Andere Dichtewerte sind möglich.

Die kompakten Deckschichten haben den Vorteil, dass diese die Wandstruktur 10 stabilisieren, sodass die Wandstärke im Vergleich zu einer geschäumten Wandstruktur mit einheitlicher bzw. konstanter Dichte über den gesamten Wandquerschnitt kleiner sein kann, um vergleichbare Festigkeitswerte bzw. Steifigkeitswerte zu erreichen.

Generell gilt, dass Lichtschächte aus geschäumtem Kunststoff den Vorteil haben, dass diese im Vergleich zu entsprechenden Betonprodukten leichter sind. Die Hauptbelastung bei dem Lichtschacht gemäß Fig. 1 ist der Erd- oder Wasserdruck vor dem Lichtschacht. Aus diesem Grund ist eine gewölbte Form des Lichtschachtes gewählt. Da die Wandstärke entgegen der Belastung eine große Bedeutung hat, sollte die Wandstärke in diesem Bereich besonders groß sein, was im Stand der Technik nur durch einen erhöhten Materialeinsatz erreicht wird. Durch die Schaumstruktur wird bei diesem erfindungsgemäßen Ausführungsbeispiel der Materialeinsatz verringert.

Durch die erhöhten Dichten an der Außenseite 11 und der Innenseite 12 sowie die im Vergleich geringeren Dichten im Inneren (Schaumstruktur) entsteht eine Beplankungseffekt für das Bauteil. Trotz verringertem Materialeinsatz im inneren Bereich der Struktur werden ähnliche Festigkeitseigenschaften des Lichtschachtes im Vergleich zu einem voll massiven Lichtschacht erreicht. Trotz geringerer Dichten in der inneren Schicht (Mittelschicht) zwischen den äußeren Schichten ist die Knickfestigkeit/Steifigkeit der geschäumten Struktur vergleichbar einer "vollen" Struktur.

Erkennbar sind geschäumte Strukturen an optischen Unregelmäßigkeiten an der Oberfläche der Baustoffprodukte. Diese strukturierten Oberflächen weisen eine im Vergleich zu herkömmlichen Spritzgussprodukten rauere Oberfläche auf. Dies kann für bestimmte dekorative Anwendungen interessant sein, da eine reliefartige Oberfläche geschaffen werden kann. Diese Oberfläche resultiert aus dem Aufplatzen der Gasblasen im heißen, flüssigen Schaum an den Oberflächen des Bauteils.

Generell können Lichtschächte aus Kunststoff im Spritzgussverfahren hergestellt werden. Bei dem erfindungsgemäßen Ausführungsbeispiel des Verfahrens wird die Schaumstruktur durch Aufschäumen des Kunststoffmaterials im Spritzgusswerkzeug erreicht. Mit diesem Schaumverfahren hergestellte Produkte weisen verschiedene Merkmale auf. Vorteilhaft ist, dass bei Lichtschächten, die eine aufgeschäumte Struktur aufweisen, an vordefinierten Stellen unterschiedliche Wandstärken realisiert werden können. So kann man z.B. bei einem Lichtschachtkörper in bestimmen Funktionsbereichen, z.B. Befestigungsbereichen oder in anderen Bereichen wie im Mittelbereich, durch das Schaumverfahren höhere Wandstärken realisieren. Dies ist mit herkömmlichen Spritzgussverfahren nicht möglich, da es dort in Bereichen mit höheren Wandstärken zu "Einfallstellen" kommt, die zu unregelmäßigen Oberflächen und Festigkeitsverlusten führen. Der Grund hierfür ist, dass teilkristalline Kunststoffe warm werden und die Atome und Molekülketten schwingen. Bei Abkühlung falten sich die Ketten zusammen, was zu einem Volumenverlust führt. Durch das Abkühlen wird dieser Zustand eingefroren. Durch das Abkühlen der Kunststoffschmelze an den gekühlten Innenseiten des Spritzgusswerkzeuges weisen im Spritzgussschaumverfahren hergestellte (Integralschaum)Bauteile eine vglw. konstante Deckschichtdicke im Bereich zwischen 0,5 und 1,5mm, insbesondere im Bereich von 0,5-1,0 mm auf. Die Deckschichten, auf beiden Seiten des Lichtschachtes weisen eine höhere Dichte auf als der mikrozellulare Innenbereich. Während die Deckschichten eine Rohdichte von ca. 1,2 kg/m³ aufweisen, liegen im geschäumten Bereich Dichten im Bereich von 0,5-1,0 kg/m³, insbesondere 0,7 kg/m³ vor. Zum Bauteilinneren hin kann die Dichte weiter abnehmen, da die Größe der "Gasblasen" im Inneren dieses Integralschaumes ähnlichem Produktes zunimmt. Bei Lichtschächten handelt es sich um einen Integralschaum im klassischen Sinne mit kompakten Deckschichten. Bei Straßenabläufen kann die Deckschicht (Bereiche mit höherer Dichte) Schaumblasen enthalten. Dies ist kein Integralschaum im klassischen Sinne, da die unterschiedlichen Bereiche nicht klar voneinander abgegrenzt sind.

In den Funktionsbereichen des Bauteils können durch das Schaumverfahren vorteilhafterweise 3-dimensionale Strukturen, z.B. Raststrukturen für die Höhenverstellung von Lichtschächten, kostengünstig hergestellt werden.

### Bezugszeichenliste

- 10: Wandstruktur
- 11: Außenseite
- 12: Innenseite

## Patentansprüche

1. Lichtschacht mit einer Wandstruktur (10), die zumindest teilweise aus geschäumtem Kunststoffmaterial gebildet ist, wobei
das Kunststoffmaterial eine Schaumstruktur aufweist, wobei das Kunststoffmaterial eine Deckschicht an der Außenseite (11) und/oder an der Innenseite (12) der Wandstruktur (10) bildet und die Schaumstruktur wenigstens in einem bezogen auf die Außenseite (11) und/oder Innenseite (12) in Breitenrichtung weiter innen angeordneten Bereich der Wandstruktur (10) ausgebildet ist,
wobei das Kunststoffmaterial über den gesamten Wandquerschnitt dasselbe ist und das Kunststoffmaterial eine bezogen auf den Wandquerschnitt unterschiedliche Dichte aufweist, **dadurch gekennzeichnet, dass** die Dichte ausgehend von einer Außenseite (11) und/oder Innenseite (12) der Wandstruktur (10) zum Wandinneren hin abnimmt.

2. Lichtschacht nach Anspruch 1,
**dadurch gekennzeichnet, dass**
das Kunststoffmaterial wenigstens eine Schicht aufweist.

3. Lichtschacht nach Anspruch 1 oder 2,
**dadurch gekennzeichnet, dass**
die Dicke der Schicht, insbesondere Deckschicht, zumindest bereichsweise entlang der Wandstruktur (10) konstant ist.

4. Lichtschacht nach einem der vorhergehenden Ansprüche,
**dadurch gekennzeichnet, dass**
die Dicke der Schicht, insbesondere Deckschicht, zumindest bereichsweise 0,5 mm bis 1,5 mm, insbesondere 0,5 mm bis 1,0 mm beträgt.

5. Lichtschacht nach einem der vorhergehenden Ansprüche,
**dadurch gekennzeichnet, dass**
die Schaumstruktur eine Dichte im Bereich von 0,5-1,0 kg/m³, insbesondere ca. 0,7 kg/m³ aufweist.

6. Lichtschacht nach einem der vorhergehenden Ansprüche,
**dadurch gekennzeichnet, dass**
die Wandstruktur (10) Bereiche mit unterschiedlicher Wandstärke aufweist.

7. Lichtschacht nach einem der vorhergehenden Ansprüche,
**dadurch gekennzeichnet, dass**
die Wandstruktur (10) wenigstens einen Funktionsbereich aufweist, dessen Wandstärke größer als die Wandstärke eines anderen Bereiches ist.

8. Verfahren zum Herstellen eines Lichtschachts nach einem der vorhergehenden Ansprüche, bei dem ein Kunststoffmaterial in einem Spritzgusswerkzeug aufgeschäumt und zur Ausbildung einer Schaumstruktur im Spritzgusswerkzeug abgekühlt wird.

## Claims

1. A light shaft having a wall structure (10) formed at least partially from foamed plastics material, wherein the plastics material has a foam structure, wherein the plastics material forms a cover layer on the outer side (11) and/or on the inner side (12) of the wall structure (10), and the foam structure is formed at least in a region of the wall structure (10) arranged further inwards in the width direction relative to the outer side (11) and/or inner side (12),
wherein the plastics material is the same across the entire wall cross-section, and the plastics material has a different density relative to the wall cross-section, **characterised in that** the density decreases starting from an outer side (11) and/or inner side (12) of the wall structure (10) towards the wall interior.

2. The light shaft according to claim 1, **characterised in that** the plastics material has at least one layer.

3. The light shaft according to claim 1 or 2, **characterised in that** the thickness of the layer, in particular the cover layer, is constant at least in some regions along the wall structure (10).

4. The light shaft according to any one of the preceding claims, **characterised in that** the thickness of the layer, in particular the cover layer, is at least in some regions 0.5 mm to 1.5 mm, in particular 0.5 mm to 1.0 mm.

5. The light shaft according to any one of the preceding claims, **characterised in that** the foam structure has a density in the range of 0.5-1.0 kg/m³, in particular about 0.7 kg/m³.

6. The light shaft according to any one of the preceding claims, **characterised in that** the wall structure (10) has regions of different wall thicknesses.

7. The light shaft according to any one of the preceding claims, **characterised in that** the wall structure (10) has at least one functional region the wall thickness of which is greater than the wall thickness of another region.

8. A method of manufacturing a light shaft according to any one of the preceding claims, wherein a plastics material is foamed in an injection mould and cooled to form a foam structure in the injection mould.

## Revendications

1. Puits de jour avec une structure de paroi (10) qui est au moins en partie formée de mousse de matière plastique, dans lequel la matière plastique présente une structure en mousse, dans lequel la matière plastique forme une couche de couverture sur la face extérieure (11) et/ou la face intérieure (12) de la structure de paroi (10) et la structure en mousse est formée au moins dans une zone de la structure de paroi (10) disposée plus loin à l'intérieur par rapport à la face extérieure (11) et/ou à la face intérieure (12) dans le sens de la largeur, dans lequel la matière plastique est la même sur toute la section de paroi et la matière plastique présente une densité différente par rapport à la section de la paroi, **caractérisé en ce que** la densité diminue à partir d'une face extérieure (11) et/ou d'une face intérieure (12) de la structure de paroi (10) vers l'intérieur de la paroi.

2. Puits de jour selon la revendication 1, **caractérisé en ce que** la matière plastique comporte au moins une couche.

3. Puits de jour selon la revendication 1 ou 2, **caractérisé en ce que** l'épaisseur de la couche, en particulier de la couche de couverture, est constante au moins par zones le long de la structure de paroi (10).

4. Puits de jour selon l'une des revendications précédentes, **caractérisé en ce que** l'épaisseur de la couche, en particulier de la couche de couverture, mesure au moins par zones entre 0,5 mm et 1,5 mm, en particulier entre 0,5 mm et 1,0 mm.

5. Puits de jour selon l'une des revendications précédentes, **caractérisé en ce que** la structure en mousse présente une densité comprise entre 0,5 et 1,0 kg/m³, en particulier d'environ 0,7 kg/m³.

6. Puits de jour selon l'une des revendications précédentes, **caractérisé en ce que** la structure de paroi (10) comporte des zones d'épaisseur de paroi différente.

7. Puits de jour selon l'une des revendications précédentes, **caractérisé en ce que** la structure de paroi (10) comporte au moins une zone fonctionnelle dont l'épaisseur de paroi est plus grande que l'épaisseur de paroi d'une autre zone.

8. Procédé pour la fabrication d'un puits de jour selon l'une des revendications précédentes, dans lequel une matière plastique est moussée dans un outil de moulage par injection et refroidie dans l'outil de moulage par injection pour former une structure en mousse.
